# EUROPÄISCHE PATENTSCHRIFT

(11) **EP 1 892 346 B1**
(45) Veröffentlichungstag und Bekanntmachung des Hinweises auf die Patenterteilung: **12.10.2011**
(21) Anmeldenummer: 07015888.6
(22) Anmeldetag: 13.08.2007
(51) Int. Cl.: E04B 1/343

(54) **Zerlegbare Raumzelle aus über Profile miteinander verbundenen Wandplatten**
Dismantleable room module of wall panels interconnected by profiles
Cellule d'habitation démontable composée de panneaux liés entre eux par des profilés

(30) Priorität: 14.08.2006 DE 202006012517 U
(43) Veröffentlichungstag der Anmeldung: 27.02.2008
(73) Patentinhaber: Narr Isoliersysteme GmbH, 72336 Balingen (DE)
(72) Erfinder: Narr, Uwe, 72336 Balingen (DE); Häusler, Wolfgang, 56729 Kirchwald (DE)
(74) Vertreter: Paul, Dieter-Alfred

(56) Entgegenhaltungen:
- EP-A- 1 162 322
- EP-A- 1 197 715
- DE-A1- 19 541 433
- DE-B- 1 068 881
- FR-A- 2 134 315

## Beschreibung

Die Erfindung betrifft eine zerlegbare Raumzelle mit Wandungen aus Wandungsplatten, nämlich mit einer Bodenwandung aus Hodenwandungsplatten, Seitenwandungen aus Seitenwandungsplatten und einer Deckenwandung aus Deckenwandungsplatten, wobei die Seitenwandungsplatten obenseitig mit den Deckenwandungsplatten und untenseitig mit den Bodenwandungsplatten über sich horizontal erstreckende, benachbarte wandungsplatten überbrückende, oben- und untenseitige Profilleisten verbunden sind, die die Wandungsplatten jeweils außen- und innenseitig über Profilschenkel einfassen.

Zerlegbare Raumzellen werden beispielsweise als Notunterkünfte, aber auch als Krankenstationen und Arbeitsräume verwendet. Außerdem werden sie zunehmend im militärischen Bereich für die unterbringung von Soldaten eingesetzt.

Zerlegbare Raumzellen sind beispielsweise der EP 0 974 705 A1 und der EP 1 162 322 A2 zu entnehmen. Die Raumzellen haben wandungen, die jeweils aus einzelnen wandungsplatten zusammengesetzt sind. In der Regel sind sie als quaderförmige Raumzellen ausgebildet und weisen demgemäß sich horizontal erstreckende Boden- und Deckenwandungen sowie vertikale Seitenwandungen auf. In die Seitenwandungen können Tür- und Fensterelemente eingelassen sein. Die Bodenwandung ruht auf einem Untergestell aus Stahlprofilen, das sich auf höhenverstellbaren Standfüßen abstützt.

Die Verbindung der Seitenwandungsplatten mit den Deckenwandungsplatten und den Bodenwandungsplatten geschieht durch formschlüssiges Ineinanderfassen der gegenüber liegenden Stirnseiten. Für die Verbindung der Seitenwandungsplatten untereinander werden senkrecht verlaufende Profilleisten verwendet, die die Seitenwandungsplatten beidseitig einfassen und oben- und untenseitig mit den Decken- bzw. Bodenwandungsplatten verbunden sind. In den vertikalen Ecken geschieht die Verbindung über Winkelprofile. Zum Schutz gegen Witterungseinflüsse kann über die Raumzelle noch eine Plane gespannt werden.

Bei der gattungsbildenden Raumzelle gemäß der DE 195 41 433 A1 sind die Seitenwandungsplatten mit den Deckenwandungsplatten und den Bodenwandungsplatten über sich horizontal erstreckende, benachbarte Wandungsplatten überbrückende, oben- und untenseitige Profilleisten gekoppelt. Sie fassen die Wandungsplatten mittels nutförmiger Ausnehmungen beidseitig ein. Zusätzlich sind Arretiereinrichtungen vorhanden, die als federbelastete Formelemente ausgebildet sind und in fluchtend angeordnete Ausnehmungen angrenzender Wandungsplatten einfassen. Zielsetzung dieser Gestaltung war es, eine einfache Struktur zu erhalten und auf lösbare Montagemittel gänzlich zu verzichten und auf diese Weise den Aufbau durch eine einzelne oder maximal zwei Personen zu ermöglichen.

Eine ähnliche Raumzelle ist der EP 1 197 715 A2 zu entnehmen. Bei dieser Raumzelle werden die wandungsplatten über Profilleisten miteinander verbunden, indem die Profilleisten mit den Wandungsplatten verschraubt werden. Die Festigkeit der Raumzelle ist größer als bei der nach der DE 195 41 433 A1.

Die bekannten Raumzellen haben für den jeweiligen Einsatzzweck eine ausreichende Stabilität. Bei militärischen Einsätzen bieten sie allerdings wenig Schutz. Dies gilt nicht nur bei direktem Beschuss feindlicher Angreifer. Man hat nämlich festgestellt, dass Angreifer dazu übergegangen sind, ihre Geschosse im Umfeld von zu Gruppen zusammengefassten Raumzellen zu plazieren, da durch die herumfliegenden Trümmer und die durch die Detonation entstehende Druckwelle oft wesentlich größere Schäden angerichtet werden können als bei einem direkten Einzelbeschuss. Die bekannten Raumzellen sind nicht in der Lage, solchen Detonationen standzuhalten. Die wandungsplatten zerbersten und werden zu gefährlichen Trümmern, welche die in den Raumzellen anwesenden Personen verletzen und töten können.

Der Erfindung liegt demnach die Aufgabe zugrunde, eine zerlegbare Raumzelle so zu gestalten, dass sie besser in der Lage ist, Druckwellen beispielsweise aufgrund von Detonationen standzuhalten.

Diese Aufgabe wird erfingdungsgemäß dadurch gelöst, dass verbindungsmittel jeweils die Wandungsplatte und die diese einfassenden Profilschenkel quer durchsetzen und sich an diesen abstützen, und dass die Raumzelle ein Untergestell mit einem unterhalb der Seitenwandurigsplatten umlaufenden Gestellrahmen aufweist, wobei das Untergestell mit den untenseitigen Profilleisten verbunden ist. Auf diese Weise erhält man eine wesentlich stabilere Raumzelle, die in der Lage ist, den Druckwellen von Detonationen zu widerstehen und somit den darin befindlichen Personen Schutz zu geben. Durch das Vorsehen eines Untergestells kann die erfindungsgemäße Raumzelle im Abstand zum Boden und damit auch auf unebenen Böden aufgestellt werden, wobei die Verbindung des Untergestells mit den untenseitigen Profilleisten ein Abheben der Raumzelle von dem Untergestell bei Einwirkung von Druckwellen beispielsweise aufgrund von Detonationen verhindert.

In Ausbildung der Erfindung ist vorgesehen, dass die obenseitigen Profilleisten wenigstens ein stoßübergreifendes Winkelprofil mit im Winkel zueinander stehenden Profilschenkeln ausbilden, die von den Verbindungsmitteln durchsetzt sind und von denen jeweils der eine Profilschenkel Seitenwandungsplatten und der andere Profilschenkel Deckenwandungsplatten einfasst. Solche Winkelprofile sorgen für eine feste, weil stoßübergreifende Kopplung von Seiten- und Deckenwandungsplatten.

Eine gute Stabilität lässt sich erreichen, wenn die obenseitigen Profilleisten zwei stoßübergreifende Winkelprofile mit jeweils im Winkel zueinander stehenden Profilschenkeln ausbilden, wobei das eine Winkelprofil innenseitig und das andere Winkelprofil außenseitig angeordnet sind und die jeweils gegenüber liegenden Profilschenkel von den Verbindungsmitteln durchsetzt sind.

Was die untenseitigen Profilleisten betrifft, besteht auch hier die Möglichkeit, wenigstens ein stoßübergreifendes Winkelprofil mit jeweils im Winkel zueinander stehenden Profilschenkeln auszubilden, die von den verbindungsmitteln durchsetzt sind und von denen jeweils der eine Profilschenkel Seitenwandungsplatten und der andere Profilschenkel Bodenwandungsplatten einfasst. Eine feste Verbindung wird dadurch erreicht, dass die untenseitigen Profilleisten zwei stoßübergreifende winkelprofile mit jeweils im Winkel zueinander stehenden Profilschenkeln ausbilden, wobei das eine Winkelprofil innenseitig und das andere Winkelprofil außenseitig angeordnet sind und deren jeweils gegenüber liegenden Profilschenkel von den Verbindungsmitteln durchsetzt sind.

Die Verbindung des Untergestells mit den untenseitigen Profilleisten kann in der Weise geschehen, dass die untenseitigen Profilleisten Profilbleche aufweisen, die die Seitenwandungsplatten außenseitig einfassen und dort von den verbindungsmitteln durchsetzt sind sowie mit dem Untergestell verbunden sind, beispielsweise ebenfalls mit Verbindungsmitteln. Dabei sollten die Profilbleche als Flachprofile und als die Ecken übergreifende Eckprofile ausgebildet sein. Innenseitig sollte dann das schon oben erwähnte winkelprofil angeordnet werden, wobei nicht ausgeschlossen ist, dass auch außenseitig ein Winkelprofil zusätzlich zu dem Profilblech vorgesehen ist. Die Verbindung mit dem Untergestell kann in der Weise erfolgen, dass die Profilbleche auch das Untergestell außenseitig einfassen und dort mit dem Untergestell verbunden sind.

In dem Gestellrahmen können wenigstens in einer Richtung Verstrebungsprofile verlaufen, die endseitig mit dem Gestellrahmen verbunden sind. Das Untergestell sollte auf Standfüßen ruhen, die eine Höhenverstelleinrichtung aufweisen, um eine Anpassung an ein unebenes Bodenprofil vornehmen zu können. Die Höhenverstelleinrichtung ist zweckmäßigerweise mit einer Blockiereinrichtung versehen, um eine einmal vorgenommene Einstellung zu fixieren.

Bei besonders hohen Anforderungen ist es empfehlenswert, dass die Seitenwandungsplatten und/oder die Deckenwandungsplatten und/oder die Bodenwandungsplatten jeweils untereinander an den gegenüber liegenden Stirnseiten ebenfalls über Profilleisten verbunden sind. Dabei wird eine Stabilitätserhöhung auch schon dann erreicht, wenn dies durch einfache U-Profile wie bei der Raumzelle nach der EP 0 974 705 A1 geschieht. Eine bessere Stabilität lässt sich dadurch erreichen, dass zusätzlich Verbindungsmittel vorgesehen werden, die die Profilleisten und die von ihnen eingefassten Wandungsplatten durchsetzen und sich jeweils außenseitig an den Profilleisten abstützen.

Sofern die Grundfläche der Raumzelle bestimmte Maße überschreitet, ist es zweckmäßig, dass die Boden- und Deckenwandungen von Boden- bzw. Deckenwandungsplatten gebildet sind, die wenigstens zwei nebeneinander angeordnete Plattenreihen bilden, welche jeweils aus einer Mehrzahl von nebeneinander angeordneten Wandungsplatten bestehen (vgl. Figur 2 von EP 1 162 322 A2). Um die Plattenreihen abzustützen, sollten die Wandungsplatten der Plattenreihen jeweils im Bereich ihrer gegenüber liegenden Stirnseiten von einem Stützträger abgestützt sein, mit dem sie über Profilleisten verbunden sind, welche zusammen mit den Wandungsplatten von Verbindungsmitteln durchsetzt sind. Auch hier werden also die Wandungsplatten (Boden- bzw. Deckenwandungsplatten) nicht einfach nur auf die Stützträger aufgelegt, sondern mit diesen auch formschlüssig über Verbindungsmittel verbunden, so dass sie beispielsweise in Folge einer Druckwelle nicht von dem bzw. den Stützträgern abheben können. Soweit es den bzw. die obenseitigen Stützträger betrifft, sollte er an den Enden mit Seitenwandungen über Verbindungsmittel derart verbunden sein, dass sie an diesen fixiert sind. Was die der Dekkenwandung zugeordneten Profilleisten betrifft, sollten sie als untenseitig das jeweilige Stützprofil umfassende Z- oder U-Profile ausgebildet sein, die an den Unterseiten der Deckenwandungsplatten anliegende Winkelschenkel ausbilden, wobei die Verbindungsmittel die Winkelschenkel und die Deckenwandungsplatten durchsetzen. Dabei sollten die Z- oder U-Profile mit den zugehörigen Stützträgern verschraubt sein.

Zweckmäßig ist es, wenn die Profilleisten außenseitig oberhalb des zugehörigen Stützträgers ein stoßübergreifendes Flachprofil ausbilden, das ebenfalls von den Verbindungsmitteln durchsetzt ist. Sofern die Deckenwandungsplatten untenseitig jeweils oberhalb des zugehörigen Stützträgers parallel zu diesem verlaufende Nuten aufweisen, sollte der Stützträger so ausgebildet sein, dass er in diese einfasst und so eine brückenartige und formschlüssige Verbindung zwischen den beiden Plattenreihen herstellt.

Was den bzw. die untenseitigen Stützträger betrifft, ist es im Fall, dass ein Untergestell vorhanden ist, zweckmäßig, den Stützträger als Teil des Untergestells auszubilden. In diesem Fall sollte(n) sich die Profilleiste(n) oberhalb und längs des jeweils zugehörigen Stützträgers erstrecken und dabei jeweils beide benachbarten Bodenwandungsplatten stoßübergreifend abdecken, wobei die Profilleiste(n) über Verbindungsmittel mit dem Stützträger verbunden ist bzw. sind. Sofern die Bodenwandungsplatten obenseitig jeweils oberhalb eines Stützträgers parallel zu diesem verlaufende Nuten aufweisen, sollte die jeweils zugehörige Profilleiste in die Nuten einfassen, um auf diese Weise die beiden benachbarten Plattenreihen formschlüssig miteinander zu verbinden.

In weiterer Ausgestaltung der Erfindung ist vorgesehen, dass die Wandungsplatten, insbesondere die Seitenwandungsplatten und/oder die Deckenwandungsplatten, zumindest teilweise mit Zusatzplatten, beispielsweise Stahlplatten, verkleidet sind, und zwar zweckmäßigerweise außenseitig. Dabei sollten die Zusatzplatten bis zum Boden reichen, auf dem die Raumzelle steht, also im Falle eines hochgesetzten Untergestells auch dieses abdecken. Die Stärke der Zusatzplatten kann an die jeweiligen Anforderungen so angepasst werden, dass der erforderliche Schutz auch erreicht wird. Die Befestigung kann durch zusätzliche Verbindungsmittel, vorzugsweise aber mit den Verbindungsmitteln geschehen, die ohnehin für die Verbindung von Profilleisten und Wandungsplatten verwendet werden.

Nach der Erfindung ist ferner vorgesehen, dass die Seitenwandungsplatten mit den Boden- und Deckenwandungsplatten über Nut-Feder-Verbindungen formschlüssig verbunden sind, wie dies schon im Stand der Technik bekannt ist. Dies dient ebenfalls der Festigung des gesamten Gefüges der Raumzelle. Hierzu sollten die Seitenwandungsplatten oben- und untenseitig Nuten aufweisen, in die entsprechende Randprofile der Boden- und Deckenwandungsplatten einfassen.

Schließlich ist nach der Erfindung vorgesehen, dass über die Deckenwandung eine Deckenplane gezurrt ist, die über Spanngurte mit dem unteren Bereich der Raumzelle verbunden wird. Sofern ein Untergestell vorhanden ist, sollten die Spanngurte mit dem Untergestell verspannt werden.

In der Zeichnung ist die Erfindung anhand eines Ausführungsbeispiels näher veranschaulicht. Es zeigen:
- Figur 1: eine erfindungsgemäße zerlegbare Raumzelle in der Frontansicht;
- Figur 2: die Raumzelle gemäß Figur 1 in einer Seitenansicht;
- Figur 3: die Raumzelle gemäß den Figuren 1 und 2 in der Draufsicht;
- Figur 4: das Untergestell der Raumzelle gemäß den Figuren 1 bis 3 in einer Explosionsdarstellung;
- Figur 5: einen Vertikalschnitt durch den oberen Eckbereich der Raumzelle gemäß den Figuren 1 bis 4 in der Ebene C-C (Figur 1);
- Figur 6: einen Vertikalschnitt durch den unteren Eckbereich der Raumzelle gemäß den Figuren 1 bis 4 in der Ebene C-C (Figur 1);
- Figur 7: einen Vertikalschnitt durch den oberen Mittenbereich der Raumzelle gemäß den Figuren 1 bis 6 in der Ebene F-F (Figur 2);
- Figur 8: eine Schrägansicht des in Figur 7 dargestellten Stützträgers;
- Figur 9: einen Vertikalschnitt durch den unteren Mittenbereich der Raumzelle gemäß den Figuren 1 bis 8 in der Ebene F-F (Figur 2);
- Figur 10: einen Vertikalschnitt durch den unteren Eckbereich der Raumzelle gemäß den Figuren 1 bis 9 in der Ebene O-O (Figur 1).

Die in den Figuren 1 bis 3 dargestellte Raumzelle 1 hat Quaderform mit einer horizontalen Bodenwandung 2 einer ebenfalls horizontalen Deckenwandung 3 und vier vertikalen Seitenwandungen 4, 5, 6, 7. Die Seitenwandungen 4, 5, 6, 7 setzen sich jeweils aus einer Mehrzahl nebeneinander angeordneter Seitenwandungsplatten - beispielhaft mit 8 bezeichnet - zusammen. Dabei sind auf der in Figur 1 dargestellten Frontseite in die mittleren Seitenwandungsplatten 8 ein Fenster 9 und eine Tür 10 eingelassen, über die man Zutritt in das Innere der Raumzelle 1 erhalten kann.

Die in Figur 3 zu sehende Deckenwandung 3 wird von insgesamt zwölf Deckenwandungsplatten - beispielhaft mit 11 bezeichnet - gebildet. Sie sind so angeordnet, dass sie zwei nebeneinander angeordnete Plattenreihen 12, 13 bilden, wobei in jeder Plattenreihe 12, 13 sechs Deckenwandungsplatten 11 mit ihren Längsstirnseiten nebeneinander angeordnet sind. In der Mitte treffen sich die Querstirnseiten der Deckenwandungsplatten 11 der Plattenreihen 12, 13 in der Weise, dass sich immer zwei Deckenwandungsplatten 11 paarweise gegenüber stehen. Die Bodenwandung 2 wird von hier nicht sichtbaren Bodenwandungsplatten gebildet, die in der gleichen Weise angeordnet sind wie die Deckenwandungsplatten 11, also auch in zwei Plattenreihen.

Die Einheit aus Bodenwandung 2, Deckenwandung 3 und Seitenwandungen 4, 5, 6, 7 ruht auf einem Untergestell 14, dessen Aufbau sich aus Figur 4 ersehen lässt. Das Untergestell 14 hat außenseitig einen dem Grundriss der Raumzelle 1 entsprechenden Gestellrahmen 16 aus jeweils zwei Vierkantrohren 17 bis 24 pro Seite. Innerhalb des Gestellrahmens 16 verlaufen parallel zueinander und parallel zu den Vierkantrohren 17, 18, 21, 22 jeweils drei weitere Vierkantrohre 25, 26, 27 bzw. 28, 29, 30 und quer dazu in der Mitte zwei weitere Vierkantrohre 31, 32. Die Vierkantrohre 17 bis 32 sind untereinander an ihren jeweiligen Enden verbunden. Das so gebildete Untergestell 14 stützt sich auf insgesamt neun Standfüßen 33 bis 41 ab. Auf diese Weise wird die Einheit aus Bodenwandung 2, Deckenwandung 3 und Seitenwandungen 4 bis 7 im Abstand zum Boden gehalten.

Figur 5 läßt die Verbindung zwischen Deckenwandung 3 und Seitenwandung 4 erkennen, wobei die Verbindung der Dekkenwandung 3 mit den weiteren Seitenwandungen 5, 6, 7 in gleicher Weise ausgebildet ist. Die geschnittene Seitenwandungsplatte 8 hat - wie alle anderen Seitenwandungsplatten 8 - obenseitig eine sich in der Ebene der Seitenwandungsplatte 8 erstreckende, nach oben offene Nut 42. In diese Nut 42 fasst von oben her ein Randprofil 43 der hier geschnittenen Deckenwandungsplatte 11 ein. Hierzu sind sämtliche Deckenwandungsplatten 11 an den kurzen Stirnseiten mit solchen Randprofilen 43 versehen. Die Randprofile 43 bilden eine Art Feder, die in die Nuten 42 einfassen und so eine formschlüssige Stoßverbindung zwischen Seitenwandungsplatten 8 und Deckenwandungsplatten 11 herstellen. Dabei ist die Aufteilung der Seitenwandungsplatten 8 und der Deckenwandungsplatten 11 - wie aus den Figuren 2 und 3 zu ersehen - so getroffen, dass das Randprofil 43 einer Deckenwandungsplatte 11 den Stoß zwischen zwei nebeneinander liegenden Seitenwandungsplatten 8 überbrückt.

In Figur 5 erstrecken sich senkrecht zur Zeichnungsebene zwei Winkelprofile 44, 45 mit Winkelschenkeln 46, 47 bzw. 48, 49. Das äußere Winkelprofil 44 liegt mit seinem oberen Winkelschenkel 46 auf der Außenseite der Deckenwandplatte 11 und der seitliche Winkelschenkel 47 auf der Außenseite der Seitenwandungsplatte 8 an. Entsprechend liegt der obere Winkelschenkel 48 des inneren Winkelprofils 45 an der Unterseite der Deckenwandungsplatte 11 und der seitliche Winkelschenkel 49 an der Innenseite der Seitenwandungsplatte 8 an.

Die beiden Winkelprofile 44, 45 sind in der in Figur 5 gezeigten Ebene C-C (Figur 1) durch zwei Schraubenbolzen 50, 51 miteinander verspannt. Der obere Schraubenbolzen 50 durchsetzt die oberen beiden Winkelschenkel 46, 48 und die dazwischen liegende Deckenwandungsplatte 11 und verspannt die beiden Winkelschenkel 46, 48 gegen die Deckenwandungsplatte 11. Der horizontal sich erstreckende Schraubenbolzen 51 durchsetzt die Winkelschenkel 47, 49 und die Seitenwandungsplatte 8 und verspannt die Winkelschenkel 47, 49 gegen diese. Auf diese Weise wird eine hochfeste Verbindung des Stoßes von Seitenwandungsplatte 8 und Deckenwandungsplatte 11 erzielt.

Wie aus den Figuren 1 bis 3 ersichtlich ist, erstreckt sich das Winkelprofil 44 über zwei benachbarte Seitenwandungsplatten 8. An das Winkelprofil 44 schließen sich weitere Winkelprofile 44 gleichen Querschnitts an, so dass - wie aus Figur 3 ersichtlich ist - ein umlaufender Verbund aus nebeneinander angeordneten Winkelprofilen 44 unterschiedlicher Länge gebildet wird. Dabei sind die Winkelprofile 44 in der Regel von mindestens jeweils zwei horizontal nebeneinander angeordneten Schraubenbolzen 50, 51 durchsetzt (angedeutet durch Punkte). Entsprechendes gilt für die Innenseiten von Deckenwandung 3 und Seitenwandungen 4, 5, 6, 7. Auch hier wird ein umlaufender Verbund aus Winkelprofilen 45 gebildet, so dass sämtliche Deckenwandungsplatten 11 mit Seitenwandungsplatten 8 über Winkelprofile 44, 45 und diese jeweils durchsetzende Schraubenbolzen 50, 51 verbunden sind.

Figur 6 zeigt die konstruktive Ausgestaltung im unteren Bereich der Raumzelle 1. Sie lässt die Bodenwandung 2 erkennen. Die geschnittene Seitenwandungsplate 8 hat - wie alle anderen Seitenwandungsplatten 8 - auch untenseitig eine sich in der Ebene der Seitenwandungsplatte 8 erstreckende, nach unten offene Nut 52, in die von unten her ein Randprofil 53 der hier geschnittenen Bodenwandungsplatte 54 einfasst. Hierzu sind sämtliche Bodenwandungsplatten 54 an ihren kurzen Stirnseiten mit solchen Randprofilen 53 versehen. Sie bilden Stege, die in die Nuten 52 einfassen und so eine formschlüssige Stoßverbindung zwischen Seitenwandungsplatten 8 und Bodenwandungsplatten 11 herstellen. Dabei ist die Aufteilung der Seitenwandungsplatten 8 und der Bodenwandungsplatten 54 so getroffen, dass das Randprofil 53 einer Bodenwandungsplatte 54 den Stoß zwischen zwei nebeneinander liegenden Seitenwandungsplatten 8 überbrückt.

Senkrecht zur Zeichnungsebene erstreckt sich innenseitig ein Winkelprofil 55 mit Winkelschenkeln 56, 57. Das Winkelprofil 55 liegt mit seinem oberen Winkelschenkel 56 auf der Innenseite der Seitenwandungsplatte 8 an, während der untere Winkelschenkel 57 auf der Oberseite der Bodenwandungsplatte 54 aufsitzt.

An der Außenseite der Seitenwandungsplatte 8 ist nicht - wie bei der Verbindung zwischen Deckenwandung 3 und Seitenwandung 4 - ein Winkelprofil vorgesehen, sondern ein Flachprofil 59, das sich vom oberen Rand des Winkelschenkels 56 parallel zu diesem an der Außenseite der Seitenwandungsplatte 8 nach unten bis über das untere Ende des Vierkantrohrs 19 erstreckt. Im oberen Bereich sind in der gezeigten Ebene C-C (Figur 1) das Flachprofil 59 und der obere Winkelschenkel 56 durch einen Schraubenbolzen 60 miteinander verspannt. Er durchsetzt das Flachprofil 59, die Seitenwandungsplatten 8 und den Winkelschenkel 56. Im unteren Bereich ist ein weiterer Schraubenbolzen 61 vorgesehen, der das Flachprofil 59 und das Vierkantrohr 19 des Gestellrahmens 16 durchsetzt und beide miteinander verspannt. Nicht zu erkennen ist, dass der untere Winkelschenkel 57 des Winkelprofils 55 durch weitere Schraubenbolzen mit der Bodenwandungsplatte 54 verspannt ist. Auf diese Weise wird eine hochfeste Verbindung des Stoßes von Seitenwandungsplatte 8 und Bodenwandungsplatte 54 sowie auch mit dem Vierkantrohr 19 des Gestellrahmens 16 und folglich mit dem Untergestell 14 hergestellt.

Wie aus den Figuren 1 und 2 ersichtlich ist, erstreckt sich das Flachprofil 59 über zwei benachbarte Seitenwandungsplatten 8. An das Flachprofil 59 schließen sich weitere Flachprofile 59 gleichen Querschnitts an, so dass - ebenso wie bei den Winkelprofilen 44, 45 in der oberen Ecke - ein umlaufender Verbund aus nebeneinander angeordneten Flachprofilen 59 gebildet wird, so dass sämtliche Seitenwandungsplatten 8 über die Flachprofile 59 mit dem Untergestell 14 verbunden sind. Dabei sind die Flachprofile 59 von mindestens jeweils zwei horizontal nebeneinander angeordneten Schraubenbolzen 60, 61 durchsetzt (angedeutet durch Punkte). Entsprechendes gilt für die Innenseite von Bodenwandung 2 und Seitenwandungen 4, 5, 6, 7. Auch hier wird ein umlaufender Verbund aus Winkelprofilen 55 gebildet, so dass sämtliche Bodenwandungsplatten 54 mit Seitenwandungsplatten 8 über die Winkelprofile 55 und diese jeweils durchsetzende Schraubenbolzen 60 verbunden sind.

Figur 7 zeigt einen Ausschnitt der Ebene F-F gemäß Figur 2, beschränkt auf den mittigen oberen Bereich. Quergeschnitten sind zwei mit ihren kurzen Stirnseiten aufeinander stoßende Teile von Deckenwandungsplatten 11 beider Plattenreihen 12, 13. Zu sehen ist, dass die beiden Dekkenwandungsplatten 11 ebenfalls - wie die Außenkanten - Randprofile 62 aufweisen, die nach unten offene, zueinander parallele Nuten 63 ausbilden. In diese Nuten 63 fasst ein insgesamt mit 64 bezeichneter, als Hohlprofil ausgebildeter Stützträger 64 ein und bildet auf diese Weise eine stoßübergreifende Verklammerung der nebeneinander angeordneten Deckenwandungsplatten 11.

Figur 8 zeigt den Stützträger 64 in einer Explosionsdarstellung. Er besteht aus zwei Stützträgerhälften 65, 66, die über Verbindungslaschen 67, 68 miteinander gekoppelt sind. An seinen Enden fasst der Stützträger 64 in Halteschuhe 69, 70 ein und ist dort über Querschrauben 70a mit diesen verbunden. Wie aus Figur 7 ersichtlich, ist der Halteschuh 70 über Schrauben 71, 72, 73, 74 mit der Seitenwandung 4 starr verbunden. Entsprechendes gilt für den Halteschuh 69, der mit der Seitenwandung 6 verbunden ist.

Der Stützträger 64 wird - in Längsrichtung gesehen - in regelmäßigen Abständen von zwei spiegelbildlich ausgebildeten Z-Profilen 75, 76 unterfasst. Die Z-Profile 75, 76 sind mit dem Stützträger 64 jeweils durch eine Schraube 77 verbunden. Obenseitig haben die Z-Profile 75, 76 nach außen weisende Z-Schenkel 78, 79. Sie sind jeweils durch Schraubenbolzen 80, 81 durchsetzt, die durch die Deckenwandungsplatten 11 hindurchgehen und obenseitig vorstehen. Dort ist ein stoßübergreifendes Flachprofil 82 vorgesehen. Über die Schraubenbolzen 80, 81 werden die Z-Profile 78, 79 und das Flachprofil 82 gegen die beiden Deckenwandungsplatten 11 verspannt. Das Flachprofil 82 erstreckt sich - wie aus Figur 3 ersichtlich - über sämtliche Deckenwandungsplatten 11 und ist mit den Deckenwandungsplatten 11 mehrfach über Schraubenbolzen 80, 81 verspannt (angedeutet durch Punkte). Aufgrund dieser Verspannung entsteht eine feste Verbindung zwischen Stützträger 64 und den Deckenwandungsplatten 11. Ein Abheben der Deckenwandungsplatten 11 ist deshalb nicht möglich.

Figur 9 zeigt einen Querschnitt in der Ebene F-F gemäß Figur 2, im Unterschied zur Figur 7 jedoch im mittigen unteren Bereich. Quergeschnitten sind zwei aufeinander stoßende Teile von Bodenwandungsplatten 54. Zu sehen ist, dass die beiden Bodenwandungsplatten 54 an ihren kurzen inneren Stirnseiten ebenfalls - wie die Außenkanten - Randprofile 83 aufweisen, die nach oben offene, zueinander parallele Nuten 84 ausbilden. In diese Nuten 84 fasst ein U-förmiges, sich senkrecht zur Zeichnungsebene erstreckendes Kupplungsprofil 85 ein und bildet eine stoßübergreifende Verklammerung der Bodenwandungsplatten 54.

Unterhalb des Kupplungsprofils 85 verläuft das Vierkantrohr 26 senkrecht zur Zeichnungsebene. Es wird endseitig von dem Stützbein 41 getragen. Dort stoßen auch die dazu senkrecht verlaufenden Vierkantrohre 31, 32 zusammen. In der geschnittenen Ebene durchsetzt ein Schraubenbolzen 86 sowohl das Kupplungsprofil 85 als auch das Vierkantrohr 26 und ist mit diesem verschraubt. Hierdurch wird das Kupplungsprofil 85 in Richtung auf das Vierkantrohr 26 verspannt und fixiert hierdurch die Bodenwandungsplatten 54 mit der Folge, dass ein Abheben nicht möglich ist. Es versteht sich, dass sich das Kupplungsprofil 85 über die Länge der Vierkantrohre 26, 29 erstreckt und mit diesen über eine Vielzahl von Schraubenbolzen 86 verbunden ist.

Figur 10 zeigt schließlich einen Querschnitt in der Ebene 0-0 gemäß Figur 1. Es ist zu sehen, dass der Standfuß 36 das Vierkantrohr 29 aufnimmt. In der Ebene stoßen zwei Bodenwandungsplatten 54 in der Zeichnungsebene aneinander und sind dort über das - im Unterschied zu Figur 9 - längs geschnittene Kupplungsprofil 85 verbunden, welches mit dem Vierkantrohr 29 über einen Schraubenbolzen 86 nach unten verspannt ist. Die Seitenwandungsplatte 8 ist - wie schon oben beschrieben - über das Winkelprofil 55 mit der Bodenwandung 2 innenseitig verbunden, während sie außenseitig über das Flachprofil 59 mit dem Gestellrahmen 16 gekoppelt ist, und zwar jeweils mittels der Schraubenbolzen 60, 61.

Der Standfuß 36 hat - wie die anderen Standfüße 33 bis 35 bzw. 37 bis 41 - ein Fußteil 87 mit einer untenseitigen Fußplatte 88 und einem senkrecht verlaufenden Standrohr 89. In das Standrohr 89 ist ein Gewindebolzen 90 eingesetzt, der an seinem obenseitigen Ende eine U-förmige Aufnahme 91 trägt. Der Gewindebolzen 90 ist von einer von außen handhabbaren Gewindemutter 92 umgeben, die sich auf dem oberen Ende des Standrohrs 89 abstützt. Durch Verdrehen der Gewindemutter 92 kann der Gewindebolzen 90 vertikal bewegt und somit die wirksame Höhe des Standfußes 36 in Anpassung an das jeweilige Bodenprofil verstellt werden. Nach Einstellung kann diese Höhe durch eine Querschraube 92 fixiert werden, so dass eine Selbstverstellung nicht mehr möglich ist.

## Patentansprüche

1. Zerlegbare Raumzelle (1) mit wandungen aus Wandungsplatten, nämlich mit einer Bodenwandung (2) aus Bodenwandungsplatten (54), Seitenwandungen (4, 5, 6, 7) aus Seitenwandungsplatten (8) und einer Deckenwandung (3) aus Deckenwandungsplatten (11), wobei die Seitenwandungsplatten (8) obenseitig mit den Deckenwandungsplatten (11) und untenseitig mit den Bodenwandungsplatten (54) über sich horizontal erstreckende, benachbarte Wandungsplatten überbrückende, oben- und untenseitige Profilleisten (44, 45, 55, 59) miteinander verbunden sind, die die wandungsplatten jeweils außen- und innenseitig über Profilschenkel (46, 47, 48, 49, 56, 57) einfassen, **dadurch gekennzeichnet, dass** Verbindungsmittel (50, 51, 60, 61) jeweils die Wandungsplatte und die diese einfassenden Profilschenkel (46, 47, 48, 49, 56, 57) quer durchsetzen und sich an diesen abstürzen, und dass die Raumzelle (1) ein Untergestell (14) mit einem unterhalb der Seitenwandungsplatten (8) umlaufenden Gestellrahmen (16) aufweist, wobei das Untergestell (14) mit den untenseitigen Profilleisten (59) verbunden ist.

2. Raumzelle nach Anspruch 1, **dadurch gekennzeichnet, dass** die obenseitigen Profilleisten wenigstens ein stoßübergreifendes Winkelprofil (44, 45) mit im Winkel zueinander stehenden Profilschenkeln (46, 47, 48, 49) ausbilden, die von den Verbindungsmitteln (50, 51) durchsetzt sind und von denen jeweils der eine Profilschenkel (47, 49) Seitenwandungsplatten (8) und der andere Profilschenkel (46, 48) Deckenwandungsplatten (11) einfasst.

3. Raumzelle nach Anspruch 2, **dadurch gekennzeichnet, dass** die obenseitigen Profilleisten zwei stoßübergreifende Winkelprofile (44, 45) ausbilden, wobei das eine Winkelprofil (45) innenseitig und das andere Winkelprofil (44) außenseitig angeordnet sind und die jeweils gegenüber liegenden Profilschenkel (46, 48 bzw. 47, 49) von den Verbindungsmitteln (50, 51) durchsetzt sind.

4. Raumzelle nach einem der Ansprüche 1 bis 3, **dadurch gekennzeichnet, dass** die untenseitigen Profilleisten wenigstens ein stoßübergreifendes Winkelprofil (55) mit im winkel zueinander stehenden Profilschenkeln (56, 57) ausbilden, die von den verbindungsmitteln (60, 61) durchsetzt sind und von denen jeweils der eine profilschenkel (56) Seitenwandungsplatten (B) und der andere Profilschenkel (57) Bodenwandungsplatten (11) einfasst.

5. Raumzelle nach Anspruch 4, **dadurch gekennzeichnet, dass** die untenseitigen Profilleisten zwei stoßübergreifende winkelprofile mit im Winkel zueinander stehenden Profilschenkeln ausbilden, wobei das eine Winkelprofil innenseitig und das andere Winkelprofil außenseitig angeordnet sind und deren jeweils gegenüber liegende Profilschenkel von den Verbindungsmitteln durchsetzt sind.

6. Raumzelle nach einem der Ansprüche 1 bis 5, **dadurch gekennzeichnet, dass** die untenseitigen Profilleisten Profilbleche (59) aufweisen, die die Seitenwandungsplatten (8) außenseitig einfassen und dort von Verbindungsmitteln (60) durchsetzt sind sowie mit dem untergestell (14) verbunden sind.

7. Raumzelle nach Anspruch 6, **dadurch gekennzeichnet, dass** die Profilbleche als Flachprofile (59) ausgebildet sind.

8. Raumzelle nach Anspruch 6 oder 7, **dadurch gekennzeichnet, dass** die Profilbleche (59) auch das Untergestell (14) außenseitig einfassen und dort mit dem Untergestell (14) verbunden sind.

9. Raumzelle nach einem der Ansprüche 1 bis 8, **dadurch gekennzeichnet, dass** in dem Gestellrahmen (16) wenigstens in einer Richtung Verstrebungsprofile (25 bis 32) verlaufen, die endseitig mit dem Gestellrahmen (16) verbunden sind.

10. Raumzelle nach einem der Ansprüche 1 bis 9, **dadurch gekennzeichnet, dass** das Untergestell (14) auf Standfüßen (32 bis 41) ruht, die eine Höhenverstelleinrichtung aufweisen.

11. Raumzelle nach Anspruch 10, **dadurch gekennzeichnet, dass** die Höhenverstelleinrichtung eine Blockiereinrichtung (92) aufweist.

12. Raumzelle nach einem der Ansprüche 1 bis 11, **dadurch gekennzeichnet, dass** die Seitenwandungsplatten (8) und/oder die Deckenwandungsplatten (11) und/oder die Bodenwandungsplatten (54) jeweils untereinander an den gegenüber liegenden Stirnseiten ebenfalls über Profilleisten verbunden sind, wobei verbindungsmittel jeweils die Profilleisten und die von ihnen eingefassten Wandungsplatten durchsetzen.

13. Raumzelle nach einem der Ansprüche 1 bis 12, **dadurch gekennzeichnet, dass** die Boden- und Deckenwandungen (2, 3) von Boden- bzw. Deckenwandungsplatten (54, 11) gebildet sind, die wenigstens zwei nebeneinander angeordnete Plattenreihen (12, 13) bilden, welche jeweils aus einer Mehrzahl von nebeneinander angeordneten Wandungsplatten bestehen, wobei die Wandungsplatten der Plattenreihen (12, 13) jeweils im Bereich ihrer gegenüber stehenden Stirnseiten von einem Stützträger (64, 26, 29) abgestützt sind, mit dem sie über Profilleisten (75, 76, 82; 85)
verbunden sind, die zusammen mit den Wandungsplatten von Verbindungsmitteln (80, 81, 86) durchsetzt sind.

14. Raumzelle nach Anspruch 13, **dadurch gekennzeichnet, dass** das bzw. die obenseitige(n) stützprofil(e) (64) an seinen jeweiligen Enden mit seitenwandungsplatten (8) über Verbindungsmittel (69 bis 74) verbunden sind.

15. Raumzelle nach Anspruch 13 oder 14, **dadurch gekennzeichnet, dass** die mit dem Stützträger (64) verbundenen Profilleisten (75, 76) den jeweiligen Stützträger (64) untenseitig umfassende Z- oder U-Profile mit an den Unterseiten der Deckenwandungsplatten (11) anliegenden Winkelschenkeln (78, 79) ausbilden, wobei die Verbindungsmittel (80, 81) die Winkelschenkel (78, 79) und die Dekkenwandungsplatten (11) durchsetzen.

16. Raumzelle nach Anspruch 15, **dadurch gekennzeichnet, dass** die Z- oder U-Profile mit dem zugehörigen Stützträger (64) verschraubt sind.

17. Raumzelle nach einem der Ansprüche 13 bis 16, **dadurch gekennzeichnet, dass** die Profilleisten außenseitig über jedem Stützträger (64) ein stoßübergreifendes Flachprofil (82) ausbilden, das ebenfalls von Verbindungsmitteln (80, 81) durchsetzt ist.

18. Raumzelle nach einem der Ansprüche 13 bis 17, **dadurch gekennzeichnet, dass** die Deckenwandungsplatten (11) untenseitig jeweils oberhalb eines Stützträgers (64) parallel zu diesen verlaufende Nuten (63) aufweisen, in die der Stützträger (64) einfasst.

19. Raumzelle nach einem der Ansprüche 13 bis 18, **dadurch gekennzeichnet, dass** der bzw. die untenseitige(n) Stützträger (26, 29) Teil des Untergestells (14) ist bzw. sind.

20. Raumzelle nach einem der Ansprüche 13 bis 19, **dadurch gekennzeichnet, dass** eine Profilleiste sich oberhalb und längs des unteren Stützträgers (26, 29) erstreckt und dabei jeweils beide benachbarten Bodenwandungsplatten (54) stoßübergreifend abdeckt und dass die Profilleiste (85) über Verbindungsmittel (86) mit dem Stützträger (26, 29) verbunden ist.

21. Raumzelle nach Anspruch 20, **dadurch gekennzeichnet, dass** die Bodenwandungsplatten (54) obenseitig jeweils oberhalb eines Stützträgers (26, 29) parallel zu diesem verlaufende Nuten (84) aufweisen, in die die zugehörige Profilleiste (85) einfasst.

22. Raumzelle nach einem der Ansprüche 1 bis 21, **dadurch gekennzeichnet, dass** die Wandungsplatten zumindest teilweise mit Zusatzplatten verkleidet sind.

23. Raumzelle nach Anspruch 22, **dadurch gekennzeichnet, dass** die zusatzplatten außenseitig angeordnet sind.

24. Raumzelle nach Anspruch 22 oder 23, **dadurch gekennzeichnet, dass** die Zusatzplatten mittels der Verbindungsmittel befestigt sind.

25. Raumzelle nach einem der Ansprüche 1 bis 24, **dadurch gekennzeichnet, dass** die Seitenwandungsplatten (8) mit den Boden- und Deckenwandungsplatten (54, 11) über Nut-Feder-Verbindungen formschlüssig verbunden sind.

26. Raumzelle nach Anspruch 25, **dadurch gekennzeichnet, dass** die Seitenwandungsplatten (8) oben- und untenseitig Nuten (42, 52) aufweisen, in die Randprofile (43, 52) der Boden- und Deckenwandungsplatten (54, 11) einfassen.

27. Raumzelle nach einem der Ansprüche 1 bis 26, **dadurch gekennzeichnet, dass** über die Deckenwandung (3) eine Dekkenplane gezurrt ist, die über Spanngurte mit dem unteren Bereich der Raumzelle (1) verbunden ist.

## Claims

1. A dismantleable room module (1) having walls made up of wall panels, that is to say having a base wall (2) made up of base wall panels (54), side walls (4, 5, 6, 7) made up of side wall panels (8) and a cover wall (3) made up of cover wall panels (11), the side wall panels (8) being connected to one another on the upper side with the cover wall panels (11) and on the lower side with the base wall panels (54) by means of horizontally extending upper and lower side profile bars (44, 45, 55, 59) bridging adjacent wall panels which frame the wall panels on the outside and the inside respectively by means of profile arms (46, 47, 48, 49, 56, 57), **characterised in that** connection means (50, 51, 60, 61) respectively pass through the wall panel and the profile arms (46, 47, 48, 49, 56, 57) framing the latter laterally and are supported by the latter, and that the room module (1) has a lower support (14) with support frames (16) passing round beneath the side wall panels (8), the lower support (14) being connected to a plurality of profile bars (59) on the lower side.

2. The room module according to Claim 1, **characterised in that** the upper side profile bars form at least one abutting, overlapping angle profile (44, 45) with profile arms (46, 47, 48, 49) positioned at an angle to one another, through which connection means (50, 51) pass and of which one respective profile arm (47, 49) frames side wall panels (8), and the other profile arm (46, 48) frames cover wall panels (11).

3. The room module according to Claim 2, **characterised in that** the upper side profile bars form two abutting, overlapping angle profiles (44, 45), the one angle profile (45) being arranged on the inside and the other angle profile (44) on the outside, and the connection means (50, 51) passing through the respective opposite profile arms (46, 48 and 47, 49).

4. The room module according to any of Claims 1 to 3, **characterised in that** the lower side profile bars form at least one abutting, overlapping angle profile (55) with profile arms (56, 57) positioned at an angle to one another through which the connections means (60, 61) pass, and one respective profile arm (56) of which frames side wall panels (8) and the other profile arm (57) of which frames base wall panels (11).

5. The room module according to Claim 4, **characterised in that** the lower side profile bars form two abutting, overlapping angle profiles with profile arms positioned at an angle to one another, the one angle profile being arranged on the inside, and the other angle profile on the outside, and the connection means passing through the respective opposite profile arm of the latter.

6. The room module according to any of Claims 1 to 5, **characterised in that** the lower side profile bars have profile sheets (59) which frame the side wall panels (8) on the outside and are passed through here by connection means (60) and are connected to the lower support (14).

7. The room module according to Claim 6, **characterised in that** the profile sheets are in the form of flat profiles (59).

8. The room module according to Claim 6 or 7, **characterised in that** the profile sheets (59) also frame the lower support (14) on the outside and are connected here to the lower support (14).

9. The room module according to any of Claims 1 to 8, **characterised in that** reinforcement profiles (25 to 32) that run in at least one direction within the support frame (16) are connected on the end to the support frame (16).

10. The room module according to any of Claims 1 to 9, **characterised in that** the lower support (14) rests on feet (32 to 41) which have a height adjustment device.

11. The room module according to Claim 10, **characterised in that** the height adjustment device has a blocking device (92).

12. The room module according to any of Claims 1 to 11, **characterised in that** the side wall panels (8) and/or the cover wall panels (11) and/or the base wall panels (54) are also respectively connected to one another by profile bars on the opposite face sides, connection means respectively passing through the profile bars and the wall panels framed by the latter.

13. The room module according to any of Claims 1 to 12, **characterised in that** the base and cover walls (2, 3) are formed by base and cover wall panels (54, 11) which form at least two rows of panels (12, 13) arranged next to one another which respectively consist of a plurality of wall panels arranged next to one another, the wall panels of the rows of panels (12, 13) respectively being supported by a support carrier (64, 26, 29) in the region of face sides positioned opposite them, to which they are connected by means of profile bars (75, 76, 82; 85) through which, together with the wall panels, connection means (80, 81, 86) pass.

14. The room module according to Claim 13, **characterised in that** the upper side support profile(s) (64) is/are connected on its/their respective ends to side wall panels (8) by connection means (69 to 74).

15. The room module according to Claim 13 or 14, **characterised in that** the profile bars (75, 76) connected to the support carrier (64) form Z or U profiles encompassing the respective support carrier (64) on the lower side with angle arms (78, 79) resting against the lower sides of the cover wall panels (11), the connection means (80, 81) passing through the angle arms (78, 79) and the cover wall panels (11).

16. The room module according to Claim 15, **characterised in that** the Z or U profiles are screwed to the corresponding support carrier (64).

17. The room module according to any of Claims 13 to 16, **characterised in that** the profile bars form an abutting, overlapping flat profile (82) over every support carrier (64) on the outside through which connection means (80, 81) also pass.

18. The room module according to any of Claims 13 to 17, **characterised in that** on the lower side the cover wall panels (11) have grooves (63) respectively running parallel to the support carrier (64) and above the latter by which the support carrier (64) is framed.

19. The room module according to any of Claims 13 to 18, **characterised in that** the lower side support carrier/s (26, 29) form/s part of the lower support (14).

20. The room module according to any of Claims 13 to 19, **characterised in that** a profile bar extends above and along the lower support carrier (26, 29), and thus covers respectively both adjacent base wall panels (54) abutting and overlapping, and that the profile bar (85) is connected to the support carrier (26, 29) by connection means (86).

21. The room module according to Claim 20, **characterised in that** on the upper side the base wall panels (54) have grooves (84) running respectively above a support carrier (26, 29) and parallel to the latter by which the corresponding profile bar (85) is framed.

22. The room module according to any of Claims 1 to 21, **characterised in that** the wall panels are lined at least partially with additional panels.

23. The room module according to Claim 22, **characterised in that** the additional panels are arranged on the outside.

24. The room module according to Claim 22 or 23, **characterised in that** the additional panels are fastened by the connection means.

25. The room module according to any of Claims 1 to 24, **characterised in that** the side wall panels (8) are connected with form fit to the base and cover wall panels (54, 11) by means of tongue and groove connections.

26. The room module according to Claim 25, **characterised in that** the side wall panels (8) have grooves (42, 52) on the upper and the lower side which frame the edge profiles (43, 52) of the base and cover wall panels (54, 11).

27. The room module according to any of Claims 1 to 26, **characterised in that** a top cover is bound over the cover wall (3), said cover being connected to the lower region of the room module (1) by tension belts.

## Revendications

1. Cellule d'habitation démontable (1) avec des parois composées de panneaux de paroi, à savoir avec une paroi de plancher (2) composée de panneaux de paroi de plancher (54), des parois latérales (4, 5, 6, 7) composées de panneaux de paroi latérale (8) et une paroi de plafond (3) composée de panneaux de paroi de plafond (11) sachant que les panneaux de paroi latérale (8) sont liés entre eux sur le haut avec les panneaux de paroi de plafond (11) et sur le bas avec les panneaux de paroi de plancher par des profilés (44, 45, 55, 59) en haut et en bas se prolongeant à l'horizontale reliant les panneaux de paroi contiguës, qui encerclent les panneaux de paroi respectivement côté intérieur et côté extérieur par des montants profilés (46, 47, 48, 49, 56, 57), **caractérisée en ce que** des moyens de liaison (50, 51, 60, 61) traversent transversalement respectivement la plaque de paroi et les montants profilés les encadrant (46, 47, 48, 49, 56, 57) et s'appuie sur ceux-ci et que la cellule d'habitation (1) présente un bâti (14) avec un cadre périphérique (16) en dessous des panneaux de paroi latérale, sachant que le bâti est lié avec un grand nombre de profilés (59) sur le côté inférieur.

2. Cellule d'habitation selon revendication 1, **caractérisée en ce que** les profilés du haut forment au moins un profilé angulaire (44, 45) recouvrant le bord avec des montants profilés (46, 47, 48, 49) proches les uns des autres dans l'angle, qui sont entrecoupés par les moyens de liaison (50, 51) et dont respectivement un montant profilé (47, 49) encadre des panneaux de paroi latérale (8) et l'autre montant profilé (46, 48) des panneaux de paroi de plafond (11).

3. Cellule d'habitation selon revendication 2, **caractérisée en ce que** les profilés du haut forment deux profilés angulaires (44, 45) recouvrant le bord, sachant qu'un profilé angulaire (45) est placé à l'intérieur et l'autre profilé angulaire (44) est placé à l'extérieur et les montants profilés (46, 48 ou 47, 49) se trouvant respectivement face à face sont entrecoupés par les moyens de liaison (50, 51).

4. Cellule d'habitation selon l'une des revendications 1 à 3, **caractérisée en ce que** les profilés du côté inférieur forment au moins un profilé angulaire recouvrant le bord (55) avec des montants profilés (56, 57) proches les uns des autres dans l'angle, qui sont entrecoupés par les moyens de liaison (60, 61) et dont respectivement un montant profilé (56) encadre des panneaux de paroi latérale (8) et l'autre montant profilé (57) des panneaux de paroi de plafond (11).

5. Cellule d'habitation selon revendication 4, **caractérisée en ce que** les profilés du côté inférieur forment deux profilés angulaires recouvrant le bord avec des montants profilés proches les uns des autres, sachant qu'un profilé angulaire est placé sur le bas et un profilé angulaire est placé côté extérieur et leurs montants profilés se trouvant respectivement face à face sont entrecoupés par les moyens de liaison.

6. Cellule d'habitation selon l'une des revendications 1 à 5, **caractérisée en ce que** les profilés sur le bas présentent des tôles profilées (59) qui encadrent les panneaux de paroi latérale (8) côté extérieur et sont entrecoupés par des moyens de liaison (60) à cet endroit et sont reliés avec le bâti (14).

7. Cellule d'habitation selon revendication 6, **caractérisé en ce que** les tôles profilées sont formées en tant que profilés plats (59).

8. Cellule d'habitation selon revendication 6 ou 7, **caractérisée en ce que** les tôles profilées (59) encadrent le bâti (14) côté extérieur et sont reliées à cet endroit avec le bâti (14).

9. Cellule d'habitation selon l'une des revendications 1 à 8, **caractérisée en ce que** dans le cadre (16) des profilés d'entretoisement (25 à 32) passent au moins dans un sens, qui sont reliés au cadre (16) à l'extrémité.

10. Cellule d'habitation selon l'une des revendications 1 à 9, **caractérisée en ce que** le bâti (14) s'appuie sur des pieds (32 à 41) qui présentent un dispositif de réglage en hauteur.

11. Cellule d'habitation selon revendication 10, **caractérisée en ce que** le dispositif de réglage en hauteur présente un dispositif de blocage (92).

12. Cellule d'habitation selon l'une des revendications 1 à 11, **caractérisée en ce que** les panneaux de paroi latérale (8) et / ou les panneaux de paroi de plafond (11) et / les panneaux de paroi de plancher (54) sont reliés respectivement entre elles sur les côtés frontaux se trouvant face à face également par le biais de profilés, sachant que les moyens de liaison traversent respectivement les profilés et les panneaux de paroi encadrée par eux.

13. Cellule d'habitation selon l'une des revendications 1 à 12, **caractérisée en ce que** les parois de plancher et de plafond (2, 3) sont formées par des panneaux de paroi de plancher et de plafond (54, 11), qui constituent au moins deux rangées de panneaux placées les unes à côté des autres, qui sont constituées respectivement de plusieurs panneaux de paroi placés les uns à côté des autres, sachant que les panneaux de paroi des rangées de panneaux (12, 13) sont soutenus respectivement dans la zone de leurs côtés frontaux se trouvant face à face, par une barre de support (64, 26, 29), avec
laquelle elles sont reliées par des profilés (75, 76, 82, 85), qui sont entrecoupés par des moyens de liaison (80, 81, 86) avec les panneaux de paroi.

14. Cellule d'habitation selon revendication 13, **caractérisée en ce que** le ou les profilé (s) de support (64) sur le haut sont reliés sur leurs extrémités respectives avec les panneaux de paroi latérale (8) par des moyens de liaison (69 à 74).

15. Cellule d'habitation selon revendication 13 ou 14, **caractérisée en ce que** les profilés (75, 76) reliés aux barres de support (64) forment la barre de support (64) correspondante comprenant des profilés en Z ou en U sur le bas, avec des montants profilés adjacents au côté inférieur des panneaux de paroi de plafond (11), sachant que les moyens de liaison (80, 81) traversent les montants angulaires (78, 79) et les panneaux de paroi de plafond (11).

16. Cellule d'habitation selon revendication 15, **caractérisée en ce que** les profilés en Z ou en U sont vissés avec les barres de support (64) correspondantes.

17. Cellule d'habitation selon l'une des revendications 13 à 16, **caractérisée en ce que** les profilés forment côté extérieur un profilé plat (82)recouvrant le bord sur chaque barre de support (64), qui est également entrecoupé par des moyens de liaison (81, 81).

18. Cellule d'habitation selon l'une des revendications 13 à 17, **caractérisée en ce que** les panneaux de paroi de plafond (11) présentent des rainures s'étendant parallèlement à ceux-ci sur le côté inférieur respectivement au-dessus d'une barre de support (64), dans lesquelles la barre de support (64) enchâsse.

19. Cellule d'habitation selon l'une des revendications 13 à 18, **caractérisée en ce que** la ou les barres de support (26, 29) sur le côté inférieur est ou sont partie du bâti (14).

20. Cellule d'habitation selon l'une des revendications 13 à 19, **caractérisée en ce qu'**un profilé s'étend au-dessus et le long de la barre de support inférieure (26, 29) et recouvre alors en chevauchant le bord respectivement les deux panneaux de paroi de plancher contiguës et que les profilés (85) sont reliés par des moyens de liaison (86) avec la barre de support (26, 29).

21. Cellule d'habitation selon revendication 20, **caractérisée en ce que** les panneaux de paroi de plancher (54) présentent sur le haut, respectivement au dessus d'une barre de support (26, 29) des rainures s'étendant parallèlement à celle-ci, dans lesquelles le profilé correspondant (85) enchâsse.

22. Cellule d'habitation selon l'une des revendications 1 à 21, **caractérisée en ce que** les panneaux de paroi sont revêtus au moins en partie avec des panneaux additionnels.

23. Cellule d'habitation selon revendication 22, **caractérisée en ce que** les panneaux additionnels sont placés côté extérieur.

24. Cellule d'habitation selon revendication 22 ou 23, **caractérisée en ce que** les panneaux additionnels sont fixés à l'aide des moyens de liaison.

25. Cellule d'habitation selon l'une des revendications 1 à 24, **caractérisée en ce que** les panneaux de paroi latérale (8) sont reliés mécaniquement avec les panneaux de paroi de plancher et de plafond (54, 11) par des liaisons rainure-languette.

26. Cellule d'habitation selon revendication 25, **caractérisée en ce que** les panneaux de paroi latérale (8) présentent des rainures (42, 52) sur le côté supérieur et inférieur, dans lesquelles des profilés de bordure (43, 52) des panneaux de paroi de plancher et de plafond (54, 11) enchâssent.

27. Cellule d'habitation selon l'une des revendications 1 à 26, **caractérisée en ce qu'**une bâche de plafond est amarrée par la paroi de plafond (3) qui est reliée par des sangles à la zone inférieure de la cellule d'habitation (1).
